# FASCICULE DE BREVET EUROPEEN

(11) **EP 0 270 736 B1**
(45) Date de publication et mention de la délivrance du brevet: **02.05.1991**
(21) Numéro de dépôt: 87110043.4
(22) Date de dépôt: 11.07.1987
(51) Int. Cl.: B65H 35/07

(54) **Appareil portatif pour l'application d'adhésif-transfert**
Tragbarer Spender für das Aufbringen von zweiseitigem Klebeband
Portable dispenser for applying a transfer adhesive

(30) Priorité: 18.11.1986 CH 4602/86
(43) Date de publication de la demande: 15.06.1988
(73) Titulaire: Capitol Trading S.A., CH-1007 Lausanne (CH)
(72) Inventeur: Berracasa, Abner, CH-1009 Pully (CH)
(74) Mandataire: Misrachi, Alfred

(56) Documents cités:
- EP-A- 0 263 926
- DE-A- 2 907 445
- FR-A- 1 442 885
- US-A- 3 274 038
- US-A- 3 308 002
- US-A- 3 840 422
- US-A- 3 902 956
- US-A- 3 969 181
- US-A- 4 220 495

## Description

La présente invention a pour objet un appareil portatif pour l'application d'adhésif-transfert sur un objet à encoller dans le but soit de fixer cet objet sur un autre soit d'y fixer un autre objet par pression de contact.

Cet appareil est du genre comprenant un boîtier ouvrable, une bobine débitrice montée à rotation dans le boîtier, un ruban porteur d'un film d'adhésif détachable enroulé autour de la bobine débitrice, une bobine réceptrice montée à rotation dans le boîtier au voisinage de la bobine débitrice, une transmission de mouvements rotatifs entre la bobine débitrice et la bobine réceptrice pour le réenroulement synchrone du ruban autour de la bobine réceptrice, un frein d'immobilisation de la rotation de la bobine débitrice, un poussoir à rappel élastique de commande d'actionnement du frein dont une partie est disposée en saillie hors du boîtier, et sur lequel boîtier un élément applicateur d'adhésif est prévu, autour duquel est passé le ruban et qui est destiné à être appuyé sur un objet à encoller par transfert du film porté par le ruban.

Les appareils de ce genre qui se trouvent sur le marché sont différenciés, entre autres, par la nature et les emplacements relatifs du pousoir et de l'élément applicateur d'adhésif sur le boîtier.

Sur l'un de ces appareils connus, le poussoir est constitué par la gâchette d'une poignée située d'un côté du boîtier et faisant corps avec celui-ci, et l'élément applicateur d'adhésif est constitué par un rouleau monté rotatif sur un axe porté en bout d'une avancée du dessous du boîtier.

Sur deux autres appareils connus, l'élément applicateur d'adhésif est également constitué par un rouleau monté rotatif sur un axe porté par le boîtier, alors que le poussoir est constitué par un simple bouton émergeant du boîtier. Sur l'un de ces deux appareils le bouton et le rouleau sont situés aux deux extrémités de la face avant du boîtier alors que sur l'autre appareil ces deux organes sont situés respectivement l'un sur et l'autre sous le boîtier.

Sur un quatrième appareil connu, le rôle du poussoir est assuré par un manche pivotant sur un côté du boîtier et l'élément applicateur d'adhésif est constitué par la bobine débitrice elle-même dont la périphérie émerge du dessous du boîtier.

Ces quatre appareils connus répondent par leurs différences à des usages différents, industriels ou domestiques, ainsi qu'à des critères d'ergonomie différents destinés à rendre leur manipulation aussi aisée que possible. Ils ont cependant ceci de commun qu'une certaine attention doit être portée à la synchronisation des actions manuelles de poussée et de relâchement du poussoir à rappel élastique de commande d'actionnement du frein avec le début et la fin du parcours d'encollage de l'objet à encoller.

En effet, avec ces appareils applicateurs d'adhésif-transfert, le freinage de la bobine débitrice doit être supprimé par pression manuelle sur le poussoir au moins dès le début de la course d'encollage sous peine, en cas de retard, de casser le film d'adhésif par arrachement, le ruban étant bloqué et ne pouvant avancer. A la fin de la course d'encollage, l'arrêt de l'encollage nécessite la rupture franche du film d'adhésif porté par le ruban et, pour que cela soit fait proprement et avec précision, il faut que la bobine débitrice soit bloquée par relâchement manuel du poussoir au moment précis de l'arrivée de la zone d'appui de l'élément applicateur d'adhésif sur la limite prévue de l'encollage, et avant l'arrêt de la course de déplacement de l'appareil.

L'utilisateur doit donc à la fois surveiller attentivement la position de la zone d'appui de l'élément applicateur d'adhésif sur l'objet à encoller et synchroniser ses actions manuelles de poussée et de relâchement du poussoir avec le passage de cette zone sur les limites critiques de début et de fin d'encollage, et ceci d'une seule main qui est chargée en même temps du guidage et de l'orientation du boîtier de l'appareil par rapport à la surface de l'objet à encoller.

Sur un cinquième appareil connu, la synchronisation des actions de poussée et de relâchement du poussoir avec le début et la fin de la course d'encollage est rendue semi-automatique. Pour obtenir cet effet, le poussoir de cet appareil est situé sur la même face du boîtier que l'élément applicateur d'adhésif et proche en avant de ce dernier dans le sens prévu du déplacement de l'appareil le long de la course d'encollage. Le poussoir est ici un patin de glissement et l'élément applicateur d'adhésif un rouleau. De la sorte, au début de la course d'encollage, le patin-poussoir est automatiquement sollicité à la pression de l'appareil sur l'objet à encoller, la seule précaution à prendre étant de tenir la face du boîtier présentant ces deux organes parrallèle à la surface de l'objet à encoller. A la fin de la course d'encollage, et alors que le rouleau applicateur d'adhésif est toujours maintenu pressé sur l'objet encollé, l'utilisateur doit basculer le boîtier en arrière par rapport au sens d'avance, par rotation autour de la zone d'appui du rouleau sur l'objet, afin de permettre le relâchement du patin-poussoir par action de son rappel élastique, puis tirer l'appareil pour rompre le film d'adhésif.

Le semi-automatisme de cet appareil libère l'utilisateur du maniement direct du poussoir par un doigt de la main qui tient le boîtier, ce qui simplifie déjà le processus de manipulation pendant l'opération d'encollage. La synchronisation des actions du poussoir pose moins de problèmes du fait qu'elle est automatique en début de course d'encollage et qu'elle est obtenue par basculement du boîtier en fin de course d'encollage.

Cependant, lorsque cet appareil semi-automatique est utilisé pour encoller sur toute la longueur et jusqu'au bord d'un objet épais, tel que par exemple le couvercle d'une boîte, il ne permet pas sans autres manipulations supplémentaires délicates, d'appliquer l'adhésif jusqu'au bord de cet objet. En effet, avant la fin de la course d'encollage prévu, le patin-poussoir sort de la surface de l'objet et, par effet de son rappel élastique, actionne le frein et bloque la bobine débitrice avant que le rouleau applicateur ait fini sa course d'encollage jusqu'au bord de l'objet. Pour pouvoir finir l'encollage il faut soit le reprendre dans l'autre sens, après avoir retourné l'appareil, auquel cas un problème délicat de raccordement de film d'adhésif se pose, soit glisser un doigt de l'autre main sous l'appareil pour maintenir le patin-poussoir relevé à l'encontre de son rappel élastique jusqu'à la fin de la course prévue d'encollage, ce qui peut ne pas être toujours possible selon l'épaisseur de l'objet et l'espace environnant.

Enfin, le document EP-A2-0 263 926, compris dans l'état de la technique au sens de l'article 54 (3) de la CBE, décrit un appareil du genre spécifié en début d'exposé; dans cet appareil le poussoir est constitué par l'élément applicateur d'adhésif, lui-même constitué par un rouleau monté rotatif en bout d'un levier pivotant dont l'autre extrémité est appelée à bloquer, respectivement libérer, la rotation de la bobine débitrice.

Cette solution simplifie encore plus les manipulations de l'appareil en ce sens que la pression et le relâchement du poussoir se font naturellement et respectivement à l'application et au retrait de la pression de l'appareil sur l'objet à encoller, et ceci sans nécessiter de mouvements supplémentaires de basculement du boîtier ou de retenue du poussoir en fin de parcours d'encollage. En outre, le poussoir étant constitué par l'élément applicateur d'adhésif lui-même, le semi-automatisme appliqué se trouve simplifié par la suppression d'un organe, et le problème soulevé par l'espacement entre poussoir et élément applicateur est supprimé; l'utilisateur peut même omettre, dans ce dernier cas, de soulever l'appareil en fin de parcours puisque le freinage se fait automatiquement par arrivée dans le vide de l'élément applicateur dès le dépassement du bord de l'objet.

L'invention a pour but un appareil présentant les avantages fonctionnels précités dans un environnement encore plus favorable.

A cet effet, l'appareil selon l'invention comprend un boîtier ouvrable dans lequel est montée mobile une platine, une bobine débitrice montée à rotation sur la platine et sur laquelle est enroulé un ruban porteur d'un film d'adhésif détachable, cette bobine étant disposée partiellement en saillie hors du boîtier pour servir d'élément applicateur d'adhésif, une bobine réceptrice également montée à rotation sur la platine au voisinage de la bobine débitrice, une transmission des mouvements rotatifs entre la bobine débitrice et la bobine réceptrice, montée sur la platine pour assurer le réenroulement synchrone du ruban autour de la bobine réceptrice, et un dispositif de freinage de la rotation de la bobine débitrice, à rappel élastique, et agissant à l'encontre du déplacement de la platine dans le boîtier.

De la sorte, on dispose de tous les avantages fonctionnels d'un poussoir constitué par l'élément applicateur d'adhésif, avec cependant l'avantage structurel résultant de la suppression d'un élément applicateur et poussoir indépendant des bobines débitrice et réceptrice, cet élément applicateur et poussoir étant ici constitué par la bobine débitrice elle-même.

Le dessin annexé représente, à titre d'exemple, une forme d'exécution de l'objet de l'invention.

La figure 1 en est une vue de profil en coupe partielle et en position de repos.

La figure 2 en est une vue de profil partielle et en coupe, en position de travail.

L'appareil représenté comprend une bobine débitrice 3 autour de laquelle est enroulé un ruban 6 porteur d'adhésif détachable, une bobine réceptrice 7, et une transmission de mouvements rotatifs entre la bobine débitrice 3 et la bobine réceptrice 7, constituée par un train de trois roues dentées 9, 10 et 11, dont les deux extrêmes 9 et 11 sont respectivement concentriques et solidaires de la bobine débitrice 3 et de la bobine réceptrice 7, cependant que la troisième 10 est intermédiaire aux deux autres.

Les deux bobines 3 et 7 ainsi que les roues 9, 10 et 11 de la transmission de mouvements sont respectivement montées sur trois pivots 30, 31 et 32 solidaires d'une platine 33 rectangulaire montée mobile par translation dans un boîtier 34 à extrémités arrondies et présentant deux parois latérales 35 parallèles à la platine 33. Une partie de la périphérie de la bobine débitrice 3 est disposée en saillie hors d'une extrémité du boîtier 34.

La platine 33 comporte deux paires de lames élastiques transversales 36, de mêmes dimensions, espacées sur sa longueur et de part et d'autre de sa largeur, venues de forme avec ladite platine. Les extrémités de ces quatre lames élastiques 36 sont engagées dans et maintenues par quatre glissières latérales 37 solidaires deux à deux des deux parois latérales 35 du boîtier 34.

Du côté opposé à la bobine débitrice 3, la platine 33 présente un doigt d'extension 38 portant à son extémité un pivot 39 sur lequel est articulé un levier de frein 40.

De part et d'autre de son articulation sur le pivot 39, le levier de frein 40 présente d'un côté une dent 41 d'engagement de la denture de la roue dentée 11 du train d'engrenages, et de l'autre côté un pivot 42 engagé dans un trou tiré 43 d'une console 44 solidaire du boîtier 34. Une butée 45 de fin de course de dégagement du levier de frein 40, solidaire du boîtier 34, est prévue en face du doigt d'extension 38 de la platine 33.

En position de repos montrée figure 1, les quatre lames élastiques 36 de la platine 33 maintiennent celle-ci en équilibre dans le boîtier 34 en position abaissée d'engagement de la dent 41 du levier de frein 40 dans la denture de la roue dentée 11 du train d'engrenages. Ceci fait que dans cette position et en l'absence de pression sur la bobine débitrice 3, cette dernière est bloquée en rotation.

En position de travail montrée partiellement figure 2, la pression de la main de l'utilisateur sur le boîtier 34 a pour effet de faire remonter la platine 33 à l'encontre de la force élastique des quatre lames 36 qui fléchissent jusqu'à la rencontre du doigt d'extension 38 avec la butee 45. Cette remontée a pour effet de faire pivoter le levier de frein 40 et de dégager la dent 41 de ce dernier de la denture de la roue dentée 11, et de permettre ainsi la rotation de la bobine débitrice 3 qui peut effectuer une course d'encollage.

Des variantes peuvent être apportées sans sortir du cadre de l'invention.

Ainsi, par exemple, la mobilité de la platine 33 peut être réalisée par un pivotement au lieu d'une translation. Dans ce cas cette platine est montée inclinée dans un boîtier plus volumineux permettant ce pivotement sur une certaine course à la fin de laquelle la denture d'une roue dentée du train d'engrenages vient engager une dent solidaire du boîtier par exemple.

## Revendications

1. Appareil portatif pour l'application d'adhésif-transfert comprenant un boîtier ouvrable (34) dans lequel est montée mobile une platine (33), une bobine débitrice (3) montée à rotation sur la platine et sur laquelle est enroulé un ruban (6) porteur d'un film d'adhésif détachable, cette bobine (3) étant disposée partiellement en saillie hors du boîtier (34) pour servir d'élément applicateur d'adhésif, une bobine réceptrice (7) également montée à rotation sur la platine (33) au voisinage de la bobine débitrice (3), une transmission (9, 10, 11) des mouvements rotatifs entre la bobine débitrice et la bobine réceptrice, montée sur la platine (33) pour assurer le réenroulement synchrone du ruban (6) autour de la bobine réceptrice (7), et un dispositif de freinage (38-43) de la rotation de la bobine débitrice (3), à rappel élastique (36), et agissant à l'encontre du déplacement de la platine (33) dans le boîtier (34).

2. Appareil selon la revendication 1, caractérisé en ce que la platine (33) est montée mobile par translation dans le boîtier (34).

## Claims

1. A portable apparatus for applying transfer adhesive, comprising an opening housing (34) in which is mounted a movable platen (33), a supply reel (3) mounted for rotation on the platen and around which is wound a tape (6) bearing a removable film of adhesive, this reel being arranged to partly project out of the housing (34) in order to act as applicator element for the adhesive, a take-up reel (7) also mounted for rotation on the platen (33) in the vicinity of the supply reel (3), a transmission (9, 10, 11) of rotary motions between the supply reel and the take-up reel, mounted on the platen (33) to provide for the synchronous rewinding of the tape (6) around the take-up reel (7), and a device (38-43) for braking the rotation of the supply reel, with resilient return (36), and acting counter to the displacement of the platen (33) in the housing (34).

2. The apparatus according to claim 1, characterized in that the platen (33) is mounted movable by translation in the housing (34).

## Patentansprüche

1. Tragbarer Spender für das Aufbringen von zweiseitigem Klebeband mit einem öffenbaren Gehäuse (34), in dem eine Tragplatte (33) beweglich angeordnet ist, einer drehbar auf der Tragplatte angeordneten Vorratsspule (3), auf der ein Trägerband (6) mit einem ablösbaren Klebstoffilm aufgewickelt ist, die teilweise aus dem Gehäuse (34) herausragend angeordnet ist und als Klebstoff-Applikator dient, einer ebenfalls drehbar auf der Tragplatte (33) in Nähe der Vorratsspule (3) angeordneten Aufwickelspule (7), einer Rotationsbewegungsübertragung (9,10,11) zwischen der Vorratsspule und der Aufwickelspule, die auf der Tragplatte (33) zum synchronen Wiederaufwickeln des Bandes (6) auf die Aufwickelspule (7) angeordnet ist, und einer Bremsvorrichtung (38-43) für die Rotation der Vorratsspule (3) mit elastischer Rückstellung (36), welche der Verstellung der Tragplatte (33) im Gehäuse (34) entgegenwirkt.

2. Gerät nach Anspruch 1, dadurch gekennzeichnet, daß die Tragplatte (33) in dem Gehäuse (34) verschiebbar angeordnet ist.
